# EUROPÄISCHE PATENTSCHRIFT

(11) **EP 2 948 400 B1**
(45) Veröffentlichungstag und Bekanntmachung des Hinweises auf die Patenterteilung: **08.01.2020**
(21) Anmeldenummer: 13799243.4
(22) Anmeldetag: 22.11.2013
(51) Int. Cl.: B66B 5/08

(54) **INTEGRIERTE FANGEINRICHTUNG AN ÜBERTRIEB-BREMSEINRICHTUNGEN**
INTEGRATED CATCHING DEVICE ON OVERTRAVEL BRAKE DEVICES
DISPOSITIF D'ACCROCHAGE INTÉGRÉ SUR DES DISPOSITIFS DE FREIN À SURPASSEMENT

(30) Priorität: 28.01.2013 DE 102013001405
(43) Veröffentlichungstag der Anmeldung: 02.12.2015
(73) Patentinhaber: Siemag Tecberg GmbH, 35708 Haiger (DE)
(72) Erfinder: KOCH, Matthias, 35767 Breitscheid (DE); MERKEL, Johann, 57250 Netphen (DE)
(74) Vertreter: Sonnenberg, Fred
(86) Internationale Anmeldenummer: PCT/EP2013/074485
(87) Internationale Veröffentlichungsnummer: WO 2014/114384

(56) Entgegenhaltungen:
- DE-A1- 2 807 267
- DE-C- 130 983
- GB-A- 912 746
- GB-A- 2 025 363
- GB-A- 191 009 025
- SU-A1- 623 804
- US-A- 1 334 116

## Beschreibung

Die vorliegende Erfindung bezieht sich auf eine Fangeinrichtung an Übertrieb-Bremseinrichtung, wie durch den Oberbegriff des unabhängigen Patentanspruches beschrieben.

Das Dokument US 1334116 offenbart eine Abtrenn- und Auffangvorrichtung für Minenkörbe. Das Dokument DE 2807267 A1 offenbart eine Abbremseinrichtung die Bremsbänder umfasst, durch deren plastische Verformung durch Rollenboxen hindurch im Falle des Abbremsens die Verzögerung eines auftreffenden Fördermittels erfolgt.

Bei der Schachtförderung im Bergbau besteht ein bekanntes Problem im Übertreiben von Fördermitteln. Der Begriff Übertreiben beschreibt dabei die Situation, dass der Förderkorb bei der Schachtförderung erst oberhalb der Rasenhängebank bzw. nominellen Be-/Entladeposition , d.h. den Vorrichtungen und Einbauten im Fördergebäude über Tage zum Stehen kommt. Es besteht dabei die Gefahr, dass die Körbe in Folge einer Störung wegen ihrer größeren Geschwindigkeit und den bewegten Massen des Fördersystems bis an das obere Ende des Fördergerüsts gezogen werden.

In der Schachtfördertechnik werden daher für den Fall des Übertreibens eines Fördermittels und einen dabei möglichem Seilbruch im Bereich der freien Höhe derzeit Fangklinken zur Sicherung des Fördermittels gegen Absturz eingesetzt, die unabhängig von dem Fördermittel sowie unabhängig von einer Abbremseinrichtung (z.B. SSA wie von der Firma Siemag Tecberg angeboten) angebracht sind. Die Fangklinken sind dabei in der Regel im Führungsgerüst verlagert.

Die Fangklinken sind so ausgeführt, dass diese durch das Fördermittel während des Durchfahrens des Fördermittels durch die Fangklinken geöffnet werden und anschließend eigenständig, in der Regel durch Gewichtskraft, wieder geschlossen werden. Das Öffnen wird bspw. ermöglicht/realisiert, indem die Fangklinken außerhalb ihres Schwerpunktes gelenkig gelagert werden. Das Schließen der Fangklinken kann bspw. durch eine Betätigung oder durch das Eigengewicht der Fangklinken erfolgen.

Im geschlossenen Zustand liegen die Fangklinken an einem festen Anschlag an, so dass ein von oben herabfallendes Fördermittel aufgefangen werden kann.

Zur Veranschaulichung des Auffangvorganges wird folgendes Szenario Beschrieben:

Das Fördersystem übertreibt und die Fördermaschine wird weder abgeschaltet noch abgebremst.

Das Fördermittel fährt mit voller oder Teil- Nenngeschwindigkeit auf eine Übertreib- und Abbremseinrichtung auf.

Die Abbremseinrichtung bremst das Fördermittel ab.

Das Fördermittel fährt in den Bereich der Fangklinken hinauf, wobei die Fangklinken geöffnet werden.

Nachdem das Fördermittel an den Fangklinken vorbei gefahren ist, werden diese geschlossen bzw. fallen diese durch das Eigengewicht wieder zu.

Das Seil reißt (Maschine wurde nicht abgeschaltet) z.B. nach Kollision mit den finalen und statischen Prellträgern am Ende des Übertreibweges.

Nachdem der Bremsvorgang abgeschlossen ist, fällt das Fördermittel in die Richtung der Schachttiefe hinunter.

Das Fördermittel prallt auf die Fangklinken auf.

Es ist anzumerken, dass zahlreiche weitere Szenarien möglich sind.

Die aktuellen Auffangvorrichtungen haben jedoch eine Reihe von Nachteilen und Problemen.

Die Wirkung der Auffangvorrichtung ist ortsgebunden. D.h. die Fangklinken sind außerhalb des Systems bestehend aus Fördermittel/ Sicherheits- Abbremseinrichtung (SSA) angebracht. Dadurch muss zwangsweise der freie Fall des Fördermittels stattfinden, bevor das Fördermittel in den Fangklinken aufgefangen wird. Der freie Fall verursacht einen im schlechtesten Fall unkontrollierten Aufprall des Fördermittels auf den Fangklinken. Dies hat zur nachteiligen Folge, dass Personen bzw. Güter, die sich in dem Förderkorb befinden, einer ruckartigen Stoßbewegung ausgesetzt werden, was zu einem Personen- bzw. zu einem Güterschaden führen kann. Weiterhin könnten Fangklinken und/oder der Kopfrahmen des Fördermittels sich bei dem Aufprall im unzulässigen Bereich verformen, was wiederum zu katastrophalen Resultaten führen kann.

Da die Wirkung der Fangklinken ortsgebunden ist, kann es vorkommen, dass das Seil, im Falle eines ungünstigen Szenarios sowie bei einer ungünstigen Anordnung der Fangklinken, bricht, bevor das Fördermittel durch die Fangklinken hindurch fährt. In diesem Fällen würde das Fördermittel völlig unkontrolliert in die Tiefe abstürzen.

Ein anderes, gefährliches Szenario wäre, dass nach dem Abbremsen des Systems beim Übertreiben die Halteklinken nicht erreicht werden und die Bremsanlage der Fördermaschine nicht greift; auch in diesem Falle würde das Fördermittel ggf. durch die Gravitationskräfte unkontrolliert in den Schacht fahren.

Werden die Fangklinken weit unten im Bereich der freien Höhe angeordnet, z.B. damit ein ausreichender Sicherheitsabstand von der Höhe, an der das Fördermittel zum Stehen kommt, bis zur Höhe, an der bereits geschlossene Fangklinken aufliegen, gegeben ist, so besteht im Falle des Szenarios, bei dem der freie Fall unverhältnismäßig hoch ist, die Gefahr, dass der Aufprall dadurch einen großen Personen- bzw. Güterschaden verursacht.

Darüber hinaus sind für die bekannten Lösungen besondere Befestigungen für die Fangklinken erforderlich und verursachen daher zusätzliche Kosten.

Die Aufgabe der vorliegenden Erfindung ist es daher, die Funktionalität und die Sicherheit der Auffangvorrichtungen für Fördermittel nach einem Übertreiben zu erhöhen, sowie die Kosten für diese Baugruppe zu senken, wobei die Wirkung der Auffangvorrichtung unmittelbar nach dem Auftreffen des Fördermittels an dem Bremsrahmen der Übertreib- Abbremseinrichtung greifen soll, ohne, dass das Fördermittel eine wesentliche Höhe während des freien Falls durchquert.

Dies Aufgabe wird durch die Merkmale des unabhängigen Patentanspruches 1 gelöst, wobei zweckmäßige Ausführungsformen durch die Merkmale der abhängigen Ansprüche beschrieben sind.

Vorgesehen ist dabei eine Vorrichtung zum Auffangen eines Schachtfördermittels im Falle des Übertreibens einer Fördereinrichtung, einschließlich einer Übertreib-Abbremseinrichtung, wobei nach Maßgabe der Erfindung Kupplungseinrichtungen zum automatischen, formschlüssigen Eingriff miteinander zur Fixierung an der Abbremseinrichtung und dem Schachtfördermittel vorgesehen sind.

Die Nachteile der bisherigen Auffangvorrichtungen werden dabei weitgehend minimiert, da die Kupplungseinrichtungen eine Auffangfunktion beinhalten und damit die bisherige Auffangvorrichtungen in Form von Klinken ablösen.

Die Kupplungseinrichtungen sind dabei vorzugsweise derart gestaltet, dass sie unmittelbar nach dem Auftreffen des Fördermittels auf den Bremsrahmen der Abbremsvorrichtung das Fördermittel mit dem Bremsrahmen verriegeln und dadurch die Höhe des freien Falls auf ein minimales Maß reduzieren, wobei das Gewicht des Fördermittels inkl. Unterseilgewicht (insoweit vorhanden) sowie die durch den freien Fall erzeugte Energie im Falle von Seilbruch oder Ausbleiben der Bremswirkung der Fördermaschinensteuerung, durch das Einkuppeln mit dem Bremsrahmen nicht mehr in einer Fangklinkenbühne aufgenommen wird, sondern in Bremsbändern der Abbremseinrichtung.

Daher entfällt der Kostenaufwand für die bisherigen statischen Fangklinken vollständig.

Die Kupplungseinrichtungen bestehen dabei vorzugsweise aus, Kupplungsklauen einerseits sowie damit kompatiblen Haltelementen andererseits, in die die Kupplungsklauen eingreifen können.

Die Kupplungsklauen sind dabei vorzugsweise als selbstöffnende, gelenkig gelagerte und am gegenüberliegenden Ende mit einem Klauenvorsprung versehene Hebelelemente ausgestaltet, wobei die Kupplungsklauen in Kupplungsstellung vorspannt sein können, vorzugsweise durch entsprechende Federelemente.

Weiter bevorzugt befinden sich die Kupplungsklauen dabei am Bremsrahmen der Abbremseinrichtung und die Halteelemente am Fördermittel. Kurz vor dem Auffahren auf die Abbremseinrichtung drehen sich die Hebelelemente um ein Drehgelenk, vorzugsweise durch Krafteinwirkung seitens des fahrenden Fördermittels, und öffnen sich dadurch. Unmittelbar nachdem die Haltelemente des Fördermittels an den Kupplungsklauen vorbeigefahren sind, schließen sich diese, bspw. durch die Wirkung des Eigengewichtes der Kupplungsklauen und/oder durch die unterstützende Wirkung von kraftspeichernden Elementen, wie bspw. durch Federn. Dabei wird das Spiel zwischen den Kupplungsklauen und den Halteelementen vorzugsweise so groß gewählt, dass ein minimaler Abstand zwischen der Auflagefläche der Kupplungsklauen und der Auflagefläche der Halteelemente vorhanden ist.

Zumindest die Kupplungsklauen und/oder die Halteelemente können darüber hinaus mit stoßdämpfenden Elementen versehen sein um eine hartes Einkuppeln bzw. Auffangen des Fördermittels abzufedern und somit Schäden für Mensch und Material so gering wie möglich zu halten.

Um ein unkontrolliertes Abrutschen der Kupplungseinrichtungen voneinander zu verhindern, können die Kontaktflächen der Kupplungseinrichtungen zueinander mit einer Rastgeometrie oder einem entsprechenden Hinterschnitt versehen sein.

Alternativ zu der zuvor beschriebenen Anordnung kann die Befestigung der Kupplungsklauen und der Halteelemente auch umgekehrt sein, wobei die Halteelemente an dem Bremsrahmen der Abbremseinrichtung angebracht sind, während die Kupplungsklauen an dem Fördermittel angebracht werden. Im Fall der umgekehrten Anordnung kann das Eigengewicht der Kupplungsklauen nur bedingt für das Schließen der Einkuppel-Elemente eingesetzt werden, sodass in diesem Fall eine zusätzliche Kraft zum Schließen der Kupplungsklauen erforderlich ist und bspw. durch eine Feder, wie zuvor bereits beschrieben, bereitgestellt werden kann.

Das Fördermittel wird nach Maßgabe der vorliegenden Erfindung daher unmittelbar nach dem Auftreffen auf den Bremsrahmen der Abbremseinrichtung festgehalten, so dass Szenarien, bei denen das Seil bricht nicht zu einem Absturz des Fördermittels führen. Die Funktion der Übertreib-Bremseinrichtung wird durch die vorgeschlagene Lösung dabei nicht beeinträchtigt.

Mit der vorgeschlagenen Lösung ist es im Gegensatz zu bekannten Lösungen möglich, das übertreibende Fördermittel an jeder Position des Übertreibweges festzuhalten.

Weitere Eigenschaften, Merkmale und Vorteile der Erfindung ergeben sich aus der folgenden, rein illustrativen und in keiner Weise beschränkenden Beschreibung einer bevorzugten Ausführungsform der vorliegenden Erfindung und Bezugnahme auf die beigefügten Zeichnungen; darin zeigen die:
Figuren 1a - 1d eine bevorzugte Ausführungsform der Vorrichtung zum Auffangen eines Schachtfördermittels;
Fig. 2 eine Detailansicht der Vorrichtung zum Auffangen eines Schachtfördermittels nach Fig. 1a- 1d; und
Fig. 3 eine weitere Detailansicht der Vorrichtung zum Auffangen eines Schachtfördermittels.

Die Figuren 1a - 1d zeigen eine bevorzugte Ausführungsform der Vorrichtung zum Auffangen eines Schachtfördermittels (50), wobei die jeweiligen Figuren 1a, 1b, 1c und 1d unterschiedliche Stadien des Einfahrens des Fördermittels (50) in die Vorrichtung zum Auffangen eines Schachtfördermittels (50) zeigen.

Zu erkennen sind in den Figuren 1a bis 1d der Bremsrahmen (40) einer SSA-Abbremseinrichtung, die unter anderem auch Bremsbänder (60) umfasst, durch deren plastische Verformung durch Rollenboxen hindurch im Falle des Abbremsens die Verzögerung des auftreffenden Fördermittels (50) erfolgt. Zu erkennen sind darüber hinaus Kupplungsklauen (80), die am Bremsrahmen (40) befestigt sind, sowie Halteelemente (90) am Fördermittel (50), die mit den Kupplungsklauen (80) zusammenwirken können.

Die Kupplungsklauen (80), die hier als L-förmige Hebel ausgebildet sind und deren Drehpunkt (82) im Horizontalbalken des Hebels angeordnet sind, sollen unmittelbar nach dem Auftreffen des Fördermittels (50) auf den SSA-Bremsrahmen (40) das Fördermittel (50) mit dem SSA-Bremsrahmen (40) verriegeln und dadurch die Höhe des freien Falls auf ein minimales Maß reduzieren. Das Gewicht des Fördermittels (50) inkl. Unterseilgewicht (insoweit vorhanden) sowie die durch den freien Fall erzeugte Energie im Falle von Seilbruch oder Ausbleiben der Bremswirkung der Fördermaschinenbremsanlage (nicht gezeigt), durch das Einkuppeln mit dem SSA-Bremsrahmen (40), wird in den Bremsbändern (60) der Abbremseinrichtung aufgenommen.

Die Kupplungsklauen (80), wie in Fig. 1b gezeigt, lenken beim Auftreffen des Fördermittels (50) auf die Vorrichtung aus und drehen sich kurz vor dem Auffahren auf den Bremsrahmen (40) um ihren Drehpunkt (82), im dargestellten Beispiel durch Krafteinwirkung seitens des fahrenden Fördermittels (50) und öffnen sich dadurch. Unmittelbar, nachdem die Haltelemente (90) des Fördermittels (50) an den Kupplungsklauen (80) vorbeigefahren sind, schließen sich die Kupplungsklauen (80) wieder, entweder durch die Wirkung des Eigengewichtes der Kupplungsklauen (80) oder, wie im vorliegenden Beispiel gezeigt, durch die Wirkung von Federn (70). Dabei wird, wie in Fig. 1c gezeigt, ein Spiel zwischen den Kupplungsklauen (80) und den Halteelementen (90) so groß gewählt, dass ein minimaler Abstand zwischen der Auflagefläche der Kupplungsklauen (80) und der Auflagefläche der Halteelemente (90) vorhanden ist.

Wie schließlich der Figur 1d zu entnehmen, wird das Fördermittel (50) durch den Bremsrahmen (40) im Zusammenhang mit den Bremsbändern (60) zum Stehen gebracht und fällt in die Kupplungsklauen (80), die das Fördermittel (50) festhalten und einen Absturz verhindern.

Die Figur 2 zeigt eine Detailansicht der Figur 1d im Bereich der Kontaktflächen von Kupplungsklaue (80) und Halteelemente (90), in welches die Kupplungsklaue (80) eingreift. Wie zu erkennen ist, sind die Kontaktflächen in dieser speziellen Ausführungsform dieses Details abgeschrägt bzw. hinterschnitten, um ein Abrutschen der Kupplungsklaue (80) aus dem Haltelemente (90) zu verhindern.

Die Figur 3 schließlich zeigt eine Detailansicht der Figur 1c, ebenfalls im Bereich der Kontaktflächen von Kupplungsklaue (80) und Halteelemente (90). Wie der Figur 3 dabei zu entnehmen ist, ist auf der Kontaktfläche der Kupplungsklaue (80) dabei ein Dämpfungspuffer (85) vorgesehen, als Maßnahme gegen ein hartes Aufsetzen des Fördermittels (50) auf den Kupplungsklauen (80).

## Patentansprüche

1. Vorrichtung zum Auffangen eines Schachtfördermittels (50) im Falle des Übertreibens einer Fördereinrichtung, einschließlich einer Übertreib-Abbremseinrichtung, wobei Kupplungseinrichtungen (80) zum automatischen, formschlüssigen Eingriff miteinander zur Fixierung an der Abbremseinrichtung und dem Schachtfördermittel (50) vorgesehen sind, **dadurch gekennzeichnet, dass** die Abbremseinrichtung einen Bremsrahmen (40) sowie Bremsbänder (60) umfasst, durch deren plastische Verformung durch Rollenboxen hindurch im Falle des Abbremsens die Verzögerung des auftreffenden Fördermittels (50) erfolgt.

2. Vorrichtung nach Anspruch 1, **dadurch gekennzeichnet, dass** die Kupplungseinrichtungen aus Kupplungsklauen (80) einerseits sowie damit kompatiblen Haltelementen (90) andererseits bestehen, in die die Kupplungsklauen eingreifen können.

3. Vorrichtung nach Anspruch 2, **dadurch gekennzeichnet, dass** die Kupplungsklauen (80) als selbstöffhende, gelenkig gelagerte und am gegenüberliegenden Ende mit einem Klauenvorsprung versehene Hebelelemente (90) ausgestaltet sind.

4. Vorrichtung nach Anspruch 3, **dadurch gekennzeichnet, dass** die Kupplungsklauen (80) in Kupplungsstellung vorspannt sind.

5. Vorrichtung nach Anspruch 4, **dadurch gekennzeichnet, dass** zur Vorspannung der Kupplungsklauen (80) Federelemente (70) vorgesehen sind.

6. Vorrichtung nach einem der Ansprüche 2 bis 5, **dadurch gekennzeichnet, dass** zumindest die Kupplungsklauen (80) und/oder die Halteelemente mit stoßdämpfenden Elementen (85) versehen sind.

7. Vorrichtung nach einem der vorhergehenden Ansprüche, **dadurch gekennzeichnet, dass** die Kontaktflächen der Kupplungseinrichtungen zueinander mit einer Rastgeometrie versehen sind.

## Claims

1. A device for catching a shaft hoisting means (50) in the case of overtravel of a hoisting device, including an overtravel braking device, wherein coupling devices (80) for automatic, form-fitting engagement with one another for attachment to the braking device and the shaft hoisting means (50) are provided, **characterised in that** the braking device comprises a brake frame (40) as well as brake bands (60), which, due to their plastic deformation through roller boxes, decelerate the falling hoisting means (50) in the case of braking.

2. The device according to claim 1, **characterized in that** the coupling devices consist of coupling claws (80) on the one hand, and holding elements (90) compatible therewith on the other hand, with which the coupling claws can engage.

3. The device according to claim 2, **characterized in that** the coupling claws (80) are configured as self-opening, pivotally mounted lever elements (90) supplied with a claw projection at the opposite end.

4. The device according to claim 3, **characterized in that** the coupling claws (80) are biased in the coupling position.

5. The device according to claim 4, **characterized in that** spring elements (70) are provided for biasing the coupling claws (80).

6. The device according to any of the claims 2 to 5, **characterized in that** at least the coupling claws (80) and/or the holding elements are supplied with shock-absorbing elements (85).

7. The device according to any of the preceding claims, **characterized in that** the mutual contact areas of the coupling devices are provided with a locking geometry to one another.

## Revendications

1. Dispositif pour attraper un moyen de levage d'arbre (50) en cas de surpassement d'un dispositif de levage, comprenant un dispositif de freinage à surpassement, dans lequel des dispositifs d'accouplement (80) sont prévus pour un engagement automatique et à concordance de forme l'un à l'autre pour fixation au dispositif de freinage et au moyen de levage d'arbre (50), **caractérisé en ce que** le dispositif de freinage comprend un châssis de frein (40) ainsi que des bandes de frein (60), la ralentissement ou la décélération du moyen de levage (50) impactant étant obtenu en cas de freinage par la déformation plastique des bandes de frein au travers de caissons à rouleaux.

2. Dispositif selon la revendication 1, **caractérisé en ce que** les dispositifs d'accouplement sont constitués de griffes d'accouplement (80) d'une part, et d'autre part d'éléments de maintien (90) compatibles avec celles-ci, avec lesquels les griffes d'accouplement peuvent s'engager.

3. Dispositif selon la revendication 2, **caractérisé en ce que** les griffes d'accouplement (80) sont réalisées sous la forme d'éléments de levier (90) à ouverture automatique, montés pivotants et munis à l'extrémité opposée d'une saillie de griffe.

4. Dispositif selon la revendication 3, **caractérisé en ce que** les griffes d'accouplement (80) sont précontraintes en position d'accouplement.

5. Dispositif selon la revendication 4, **caractérisé en ce que** des éléments élastiques (70) sont prévus pour précontraindre les griffes d'accouplement (80).

6. Dispositif selon l'une quelconque des revendications 2 à 5, **caractérisé en ce qu'**au moins les griffes d'accouplement (80) et/ou les éléments de maintien sont pourvus d'éléments amortisseurs de choc (85).

7. Dispositif selon l'une quelconque des revendications précédentes, **caractérisé en ce que** les zones de contact mutuel des dispositifs d'accouplement sont prévues l'une à l'autre avec une géométrie de verrouillage.
